# EUROPÄISCHE PATENTSCHRIFT

(11) **EP 3 581 713 B1**
(45) Veröffentlichungstag und Bekanntmachung des Hinweises auf die Patenterteilung: **13.01.2021**
(21) Anmeldenummer: 19179754.7
(22) Anmeldetag: 12.06.2019
(51) Int. Cl.: E01F 8/00

(54) **WANDELEMENT FÜR EINE LÄRMSCHUTZWAND**
NOISE-PROTECTION WALL ELEMENT
ÉLÉMENT DE PAROI POUR UNE PAROI ANTI-BRUIT

(30) Priorität: 13.06.2018 DE 102018114096
(43) Veröffentlichungstag der Anmeldung: 18.12.2019
(73) Patentinhaber: Sehnix GmbH, 26122 Oldenburg (DE)
(72) Erfinder: Heltriegel, Gerd, 26209 Kirchhatten (DE)
(74) Vertreter: Jabbusch, Matthias

(56) Entgegenhaltungen:
- EP-A2- 2 374 940
- KR-A- 20080 093 596
- KR-A- 20110 039 760
- KR-B1- 100 962 237
- KR-Y1- 200 430 976

## Beschreibung

Die Erfindung betrifft ein Wandelement für eine Lärmschutzwand, wobei das Wandelement zwei gegenüberliegende Flächen aufweist, von denen eine Seite potentiellen Schallquellen zugewandt ist und diese Seite ein Lochblech und eine Lichtquelle aufweist.

Ein Wandelement für eine Lärmschutzwand ist aus der KR 101830146 B1 bekannt. Ein vorderes, der Schallseite zugewandtes Blech ist dabei gebogen ausgebildet, das heißt es erstreckt sich von oben ausgehend nach vorne aus der Ebene der Schallschutzwand heraus und wird dann in einem Winkel von nahezu 90° wieder zur Schallschutzwand zurückgeführt. An dieser Unterseite des vorderen Blechs, das zumindest an der Unterseite als Lochblech ausgebildet ist, ist dann ein nach unten gerichtetes LED-Modul befestigt, das auf ein darunter gerichtetes, in ähnlicher Form gebogenes Blech abstrahlt.

Aus der JP H05-3318 U ist eine weitere Schallschutzwand bekannt, an der eine Lampe außen an der Schallschutzwand angebracht ist.

Die CN 106351137 A zeigt eine weitere Schallschutzwand, an deren verkehrszugewandter Seite mehrere Funktionselemente angeordnet sind. Dort ist beispielsweise eine Lampe zu Beleuchtungszwecken angeordnet. Weiterhin ist dort ein Radarsensor zur Geschwindigkeitserfassung vorgesehen.

Ein Wandelement für eine Lärmschutzwand, dessen Frontblech ein lackiertes Aluminium-Lochblech ist, ist in der DE 30 09 082 A1 beschrieben.
Ein weiteres Wandelement für eine Lärmschutzwand ist aus der DE 10 2017 008 181 A1 bekannt. Das dort beschriebene Lärmschutzelement, das ein flächiges Abdeckelement mit Schallöffnungen, insbesondere ein Streckmetall oder ein Lochblech aufweist.

Weitere Details des konstruktiven Aufbaus von derartigen Wandelementen sind beispielsweise in der EP 2 607 554 B1 beschrieben. Im Inneren des Wandelements sind insbesondere auch Dämpfungselemente vorgesehen und aufgenommen, die durch das Lochblech eintretenden Schall aufnehmen und absorbieren.

Ein gattungsgemäßes Wandelement für eine Lärmschutzwand ist aus KR-A-20080093596 bekannt. Bei dem dort beschriebenen Wandelement ist eine Seite, die einer potentiellen Schallquelle zugewandt ist, überwiegend mit einem Lochblech verkleidet. Hinter dem Lochblech ist innerhalb des Wandelements und damit durch das Lochblech geschützt eine Lichtquelle in Form einer Vielzahl von LEDs angeordnet. Licht der Lichtquelle kann durch die Löcher des Lochblechs nach außen abgegeben werden. Ein weiteres Wandelement mit entsprechenden Merkmalen ist aus KR-B-100962237 bekannt.

Der Erfindung liegt die Aufgabe zugrunde, ein Wandelement für eine Lärmschutzwand mit geschützten Lichtquellen der eingangs genannten Art für erweitere Möglichkeiten der Anzeige von Informationen weiterzuentwickeln.

Die Lösung dieser Aufgabe erfolgt mit einem Wandelement mit den Merkmalen das Patentanspruchs 1. Vorteilhafte Ausgestaltungen der Erfindung sind in den Unteransprüchen angegeben.

Bei einem Wandelement für eine Lärmschutzwand, wobei das Wandelement zwei gegenüberliegende Flächen aufweist, von denen eine Seite potentiellen Schallquellen zugewandt ist und diese Seite zumindest ein Lochblech und mindestens eine Lichtquelle aufweist, wobei die den potentiellen Schaltquellen zugewandte Seite des Wandelements überwiegend mit dem Lochblech verkleidet ist und die mindestens eine Lichtquelle hinter dem Lochblech innerhalb des Wandelements angeordnet ist, so dass das Licht der mindestens einen Lichtquelle durch die Löcher des Lochblechs nach außen abgegeben werden kann, ist erfindungswesentlich vorgesehen, dass das Wandelement (4) mindestens zwei übereinander angeordnete, sich horizontal erstreckende Lichtquellen (8, 9) aufweist, die beabstandet zueinander sind, dass dem Wandelement (4) eine Geschwindigkeitsmesseinrichtung zur Messung der Geschwindigkeit von Fahrzeugen im Bereich des Wandelements (4) zugeordnet ist und dass dem Wandelement (4) eine Steuereinrichtung zugeordnet ist, die Lichtquellen (8 - 10, 13 - 30) des Wandelements (4) in Abhängigkeit von der jeweils gemessenen Geschwindigkeit von Fahrzeugen im Bereich des Wandelements (4) gemeinsam mit Lichtquellen (8 - 10, 13 - 30) anderer Wandelemente (4) und/oder in weiterer Abhängigkeit von Lichtquellen (8 - 10, 13 - 30) anderer Wandelemente (4) steuert.

Auf diese Weise kann das Wandelement durch die Aufnahme von mindestens einer Lichtquelle um eine zusätzliche Beleuchtungsfunktion und weitergehend sogar um Informationssysteme erweitert werden, die durch die Beleuchtung erreicht werden. Die Verwendung eines Lochblechs, wobei der Begriff weitgehend als metallisches Abschlusselement mit Durchbrüchen zu verstehen ist, insbesondere in der typischen Ausgestaltung eines Blechs mit kreisförmigen Löchern, erfolgt bevorzugt auf der gesamten Seite, die der Schallquelle zugewandt ist, bevorzugt auf mehr als 90 % dieser Fläche. Hinter dem Lochblech ist ein schalldämpfendes Material und/oder ein schalldämpfender Körper angeordnet, der die durch die Löcher oder Ausnehmungen in das Lochblech eindringenden Schallwellen aufnimmt und absorbiert. Gleichzeitig besteht bei Verwendung eines solchen Lochblechs die Möglichkeit, hinter dem Lochblech Lichtquellen anzuordnen. Diese können das Licht durch die Löcher oder Ausnehmungen nach außen abgeben. Das Licht wird derart durch die Löcher nach außen abgegeben, dass dieses im Wesentlichen rechtwinklig von dem Wandelement nach außen wegstrahlt und/oder von dort zu sehen ist. Ein Betrachter kann also durch die Löcher des Lochblechs die dahinterliegenden Lichtquellen sehen. Gleichzeitig wird durch das Lochblech ein Schutz der im Inneren des Wandelements angeordneten Elemente, also insbesondere des Dämmelements und auch der Lichtquellen gegen Witterungseinflüsse und auch gegen unbefugten Zugriff erreicht.

In einer besonders bevorzugten Ausführungsform ist die Lichtquelle eine LED. Die Lichtquelle ist dabei bevorzugt aus einer Vielzahl von LED's zusammengesetzt. Auch andere Lichtquellen sind denkbar, insbesondere alle Arten von Lichtquellen, die im Bereich der Straßenbeleuchtung zum Einsatz kommen.

In einer besonders bevorzugten Ausführungsform hat die Lichtquelle eine horizontale Erstreckung über mindestens 50 % der Länge des Wandelements. Besonders bevorzugt beträgt die horizontale Erstreckung mindestens 90 % der Länge des Wandelements und besonders bevorzugt 100 % der Länge des Wandelements. Aus technischen Gründen können schmale Randstreifen davon ausgenommen sein.

Das Wandelement weist mindestens zwei übereinander angeordnete, sich horizontal erstreckende Lichtquellen auf, die beabstandet zueinander sind. Das bedeutet insbesondere, dass zwischen den beiden Lichtquellen ein nicht beleuchteter Streifen verbleibt, so dass die beiden Lichtquellen als getrennte Lichtstreifen wahrgenommen werden.

In einer anderen, besonders bevorzugten Ausgestaltung der Erfindung ist in dem Wandelement eine großflächige Lichtquelle angeordnet, insbesondere eine Lichtquelle, die aus einer Vielzahl von LED-Punkten besteht, und über die direkt oder in Lauschrift oder mit von oben nach unten oder von unten nach oben durchlaufenden Zeichen Informationen dargestellt werden können. Die einzelnen LED Punkte sind dazu vorgesehen und ausgelegt, einzeln angesteuert zu werden. Auf diese Weise können Nachrichten und Botschaften erstellt werden.

In einer anderen bevorzugten Ausgestaltung der Erfindung weist das Wandelement Lichtquellen für mindestens drei verschiedene Farben auf. Dies kann entweder so gestaltet sein, dass die Lichtquellen, insbesondere LED's, in drei oder mehr Farbtönen vorliegen oder es können Lichtquellen vorhanden sein, deren Farbe veränderbar ist. Entweder wird dies durch die Art der Lichtquelle selbst oder durch Vorschalten eines entsprechenden Filters erreicht. Auch die Verwendung von zwei Farben ist im Einzelfall eine günstige und bevorzugte Ausgestaltung. In einer besonders bevorzugten Ausgestaltung werden jedoch insbesondere die drei Ampelfarben grün, gelb und rot zur Anwendung kommen, um Verkehrsteilnehmern, die sich entlang der Lärmschutzwand bewegen, Informationen zu übermitteln.

Erfindungsgemäß ist dem Wandelement eine Steuereinrichtung zugeordnet, insbesondere in dem Wandelement vorgesehen, die die Lichtquelle des Wandelements gemeinsam und/oder in Abhängigkeit mit oder von den Lichtquellen anderer Wandelemente steuert. Dadurch wird eine Informationsvermittlung über die Lichtquellen des Wandelements erreicht, die in Anpassung an typische Geschwindigkeiten von Verkehrsteilnehmern und/oder in Anpassung an individuelle Geschwindigkeiten einzelner Verkehrsteilnehmer auf benachbarte Wandelemente übertragen werden kann, so dass die Wahrnehmbarkeit verbessert wird.

Dem erfindungsgemäßen Wandelement ist eine Geschwindigkeitsmesseinrichtung zur Messung der Geschwindigkeit von Fahrzeugen im Bereich des Wandelements zugeordnet. Diese Geschwindigkeitsmesseinrichtung kann in dem Wandelement selbst integriert sein oder kann räumlich getrennt von dem Wandelement sein und mit den Lichtquellen des Wandelements nur in Datenverbindung stehen. Dadurch werden die Lichtquellen, insbesondere die farbige Zuordnung der Lichtquellen, in Abhängigkeit von der Geschwindigkeit von Fahrzeugen im Bereich des Wandelements gesteuert.

Alternativ kann eine gleichbleibende Information parallel zum Fahrzeug mitgeführt werden.

In einer besonders bevorzugten Ausgestaltung ist das Wandelement, insbesondere die Steuereinrichtung, die dem Wandelement zugeordnet ist, zur Einbindung in ein Verkehrsleitsystem vorgesehen und ausgelegt. Dadurch kann das gesamte Wandelement um vielfältige Funktionen erweitert und daher mit besonderem Vorteil genutzt werden.

Ein anderer Aspekt der Erfindung betrifft die Bereitstellung einer Lärmschutzwand zur Verringerung von Schallimmissionen entlang von Verkehrswegen mit vertikal aufgestellten Pfosten und zwischen den Pfosten angeordneten Wandfeldern, die sich dadurch auszeichnen, dass jedes Wandfeld wenigstens ein, bevorzugt jedoch zwei, drei oder mehr Wandelemente der oben beschriebenen Art aufweist.

Nachfolgend wird die Erfindung anhand eines in der Zeichnung dargestellten bevorzugten Ausführungsbeispiels weiter erläutert. Im Einzelnen zeigen die schematischen Darstellungen in:
- Fig. 1:: ein erstes Ausführungsbeispiel der Erfindung; und
- Fig. 2.:: ein zweites Ausführungsbeispiel der Erfindung.

In Figur 1 ist eine Lärmschutzwand 1 dargestellt, wobei in der Figur drei Pfosten 2 und insgesamt vier Wandfelder 3 dargestellt sind. Die Wandfelder 3 entsprechen in dieser Ausführungsform auch jeweils den Wandelementen 4, da in dieser Ausführungsform jedes Wandfeld 3 aus nur einem einzigen Wandelement 4 gebildet ist. Die Lärmschutzwand 1 ist hier entlang einer Straße mit einem beispielhaft dargestellten Kraftfahrzeug 12 dargestellt. Die von dem Straßenverkehr ausgehenden Lärmemissionen sollen mit Hilfe der Lärmschutzwand gemindert werden. Straßenseitig weist die Lärmschutzwand dazu ein Lochblech 6, hier besonders bevorzugt ein gewelltes Lochblech, mit einer Vielzahl von Ausnehmungen 7 oder Löchern auf, durch die der Schall in die Wandelemente 4 eindringt und dort von entsprechend in den Wandelementen angeordneten Dämmmaterialien und/oder Dämmgeometrien aufgenommen und absorbiert wird. In jedem Wandelement 4 sind hier drei Lichtquellen 8, 9 und 10 angeordnet, wobei die Lichtquellen 8 und 9 sich jeweils horizontal über die gesamte Länge des Wandelements 4 erstrecken. Zwischen den Lichtquellen 8 und 9 verbleibt jeweils ein unbeleuchteter Zwischenraum 11, der die Lichtquellen 8 und 9 optisch trennt. Jedes Wandelement 4 weist an seiner Oberseite einen oberen Abschluss 5 auf, der hier als Rundblech zur Abweisung von Witterungseinflüssen und insgesamt auch zur statischen Stabilisierung der Wandelemente vorgesehen ist. Unterhalb dieses oberen Abschlusses 5 ist hier ebenfalls eine weitere Lichtquelle 10 angeordnet. Die Lichtquellen 8 und 9 sind hinter dem Lochblech angeordnet und dadurch in das Wandelement 4 integriert. Die Lichtquelle 10 ist innerhalb des oberen Abschlusses 5 angeordnet. Diese kann in Einzelfällen auch außerhalb, also vor dem Lochblech angeordnet sein. Dies ist insbesondere dann möglich, wenn ein Schutz durch den oberen Abschluss 5 gegeben ist. Bei den typischerweise und erfindungsgemäß hinter dem Lochblech angeordneten Lichtquellen erfolgt die Abstrahlung durch die Ausnehmungen 7 des Lochblechs 6 hindurch. Besonders günstig ist hier der Einsatz von LED's, da diese bei vergleichsweise geringem Energiebedarf eine hohe Lichtintensität haben.

In Figur 2 ist wiederum eine Lärmschutzwand mit Pfosten 2 und zwischen den Pfosten 2 befindlichen Wandfeldern 3 dargestellt, wobei jedes Wandfeld 3 hier von genau einem Wandelement 4 gebildet ist. Wie bereits bei der Ausführungsform in Figur 1 weisen die Wandelemente 4 auf der im Bild dargestellten Seite, die den Schallwellen, also dem Kraftfahrzeug 12 zugewandt ist, das Lochblech 6 auf. In dem in der Figur rechten Wandelement 4 sind insgesamt sechs Lichtquellen 13 bis 18 vorhanden. Diese sind hier als rote Lichtquellen dargestellt. Bevorzugt sind diese jedoch schaltbar und in andere Farben umschaltbar. Die Lichtquellen 13, 14 und 17,18 erstrecken sich jeweils über die gesamte bzw. nahezu gesamte Länge des Wandelements 4 und sind jeweils durch einen unbeleuchteten Zwischenraum 11 voneinander getrennt. Die Lichtquellen 15, 16 erstrecken sich nur über einen Teilbereich des Wandelements 4. In den beiden mittleren Wandfeldern sind Lichtquellen 19 bis 26 in der Farbe Gelb dargestellt. Die Lichtquellen 21, 22 erstrecken sich dabei wieder über die gesamte Länge eines Wandelements 4 während die übrigen Lichtquellen sich nur über Teilbereiche des Wandelements 4 erstrecken. Die Lichtquellen 23, 24 und 25, 26 sind in unterschiedlichen Höhen angeordnet und jeweils nur über einen Teilbereich des Wandelements ausgebildet. Die Länge der Lichtquellen 23, 24 einerseits und 25, 26 andererseits addieren sich jedoch zur Gesamtlänge des Wandelements 4. Zwischen den horizontalen Lichtquellen sind unbeleuchtete Zwischenräume 11. Diese Lichtquellen sind gelb. Im Wandelement ganz links sind Lichtquellen 27 bis 30, die grün sind. Über derartig farbige Lichtquellen und eine entsprechende Steuereinrichtung und die Einbindung in ein Verkehrsleitsystem lassen sich Informationen an den Fahrer des Kraftfahrzeuges 12 übertragen. Insbesondere kann durch die Farben ein Überschreiten einer Höchstgeschwindigkeit oder Richtgeschwindigkeit vermittelt werden. Bei zu schneller Fahrt besteht auch die Möglichkeit, die rot angesteuerten Lichtquellen parallel mit dem Kraftfahrzeug 12 mitlaufen zu lassen und die entsprechenden roten Lichtquellen jeweils in dem Wandelement 4 zu aktivieren (oder entsprechend farblich umzuschalten) an denen sich das Kraftfahrzeug 12 befindet. Dazu muss in die Steuereinrichtung der Wandelemente eine Information zur Geschwindigkeit des Kraftfahrzeuges 12 eingespeist werden. Dies erfolgt über eine eigene Messung der Geschwindigkeit des Kraftfahrzeugs mit einer entsprechenden Messvorrichtung

Alle in der vorstehenden Beschreibung und in den Ansprüchen genannten Merkmale sind in einer beliebigen Auswahl mit den Merkmalen des unabhängigen Anspruchs kombinierbar. Die Offenbarung der Erfindung ist somit nicht auf die beschriebenen bzw. beanspruchten Merkmalskombinationen beschränkt, vielmehr sind alle im Rahmen der Erfindung sinnvollen Merkmalskombinationen als offenbart zu betrachten.

## Patentansprüche

1. Wandelement (4) für eine Lärmschutzwand (1), wobei das Wandelement (4) zwei gegenüberliegende Flächen aufweist, von denen eine Seite potentiellen Schallquellen zuwendbar ist und diese Seite zumindest ein Lochblech (6) und mindestens eine Lichtquelle (8, 9, 13 - 30) aufweist, wobei die den potentiellen Schallquellen zuwendbare Seite des Wandelements (4) überwiegend mit dem Lochblech (6) verkleidet ist und die mindestens eine Lichtquelle (8, 9, 13 - 30) hinter dem Lochblech (6) innerhalb des Wandelements (4) angeordnet ist, so dass das Licht der mindestens einen Lichtquelle (8, 9, 13 - 30) durch die Löcher des Lochblechs (6) nach außen abgegeben werden kann,
**dadurch gekennzeichnet,**
**dass** das Wandelement (4) mindestens zwei übereinander angeordnete, sich horizontal erstreckende Lichtquellen (8, 9) aufweist, die beabstandet zueinander sind,
**dass** dem Wandelement (4) eine Geschwindigkeitsmesseinrichtung zur Messung der Geschwindigkeit von Fahrzeugen im Bereich des Wandelements (4) zugeordnet ist und
**dass** dem Wandelement (4) eine Steuereinrichtung zugeordnet ist, die Lichtquellen (8 - 10, 13 - 30) des Wandelements (4) in Abhängigkeit von der jeweils gemessenen Geschwindigkeit von Fahrzeugen im Bereich des Wandelements (4) gemeinsam mit Lichtquellen (8 - 10, 13 - 30) anderer Wandelemente (4) und/oder in weiterer Abhängigkeit von Lichtquellen (8 - 10, 13 - 30) anderer Wandelemente (4) steuert.

2. Wandelement nach Anspruch 1, **dadurch gekennzeichnet, dass** die Steuereinrichtung Lichtquellen (8, 9, 13 - 30) der Wandelemente (4) derart in Abhängigkeit von der jeweils gemessenen Geschwindigkeit von Fahrzeugen im Bereich des Wandelements (4) steuert, dass eine gleichbleibende Information parallel zum jeweiligen Fahrzeug mitgeführt wird.

3. Wandelement nach einem der vorherigen Ansprüche, **dadurch gekennzeichnet, dass** die Lichtquelle (8, 9, 13 - 30) eine LED ist.

4. Wandelement nach einem der vorherigen Ansprüche, **dadurch gekennzeichnet, dass** die Lichtquelle (8, 9, 13 - 30) eine horizontale Erstreckung über mindestens 50 % der Länge des Wandelements (4) hat.

5. Wandelement nach einem der vorhergehenden Ansprüche, **dadurch gekennzeichnet, dass** das Wandelement (4) Lichtquellen (13 - 30) für mindestens drei verschiedene Farben aufweist.

6. Wandelement nach Anspruch 5, **dadurch gekennzeichnet, dass** das Wandelement (4) mindestens eine farblich schaltbare Lichtquelle (8 - 10, 13 - 30) aufweist.

7. Wandelement nach einem der vorhergehenden Ansprüche, **dadurch gekennzeichnet, dass** dem Wandelement eine großflächige Lichtquelle mit einer Vielzahl von LED Lichtelementen zugeordnet ist, die dazu vorgesehen und ausgelegt sind, einzeln angesteuert zu werden.

8. Wandelement nach einem der vorhergehenden Ansprüche, **dadurch gekennzeichnet, dass** das Wandelement (4) zur Einbindung in ein Verkehrsleitsystem vorgesehen und ausgelegt ist.

9. Lärmschutzwand (1) zur Verringerung der Schallimmissionen entlang von Verkehrswegen, mit vertikal aufgestellten Pfosten (2) und zwischen den Pfosten (2) angeordneten Wandfeldern (3),
**dadurch gekennzeichnet,**
**dass** jedes Wandfeld (3) wenigstens ein Wandelement (4) gemäß einem der vorhergehenden Ansprüche aufweist.

## Claims

1. A wall element for (4) a noise-protection wall (1), wherein the wall element (4) comprises two mutually opposite surfaces, whereof one side can be turned towards potential sound sources and this side comprises at least one perforated plate (6) and at least one light source (8, 9, 13 - 30), wherein the side of the wall element (4) which can be turned towards the potential sound sources is predominantly clad with the perforated plate (6) and the at least one light source (8, 9, 13 - 30) is arranged behind the perforated plate (6) inside the wall element (4), so that the light of the at least one light source (8, 9, 13 - 30) can be emitted outwards through the perforations of the perforated plate (6),
**characterised in that**
the wall element (4) comprises at least two horizontally extending light sources (8, 9) arranged one above the other, which are spaced apart from one another,
a speed measuring device for measuring the speed of vehicles in the region of the wall element (4) is assigned to the wall element (4) and
a control device is assigned to the wall element (4), which controls light sources (8 - 10, 13 - 30) of the wall element (4) depending on the given measured speed of vehicles in the region of the wall element (4) together with light sources (8 - 10, 13 - 30) of other wall elements (4) and/or further depending on light sources (8 - 10, 13 - 30) of other wall elements (4).

2. The wall element according to claim 1, **characterised in that** the control device controls light sources (8, 9, 13 - 30) of the wall elements (4) depending on the given speed of vehicles measured in each case in the region of the wall element (4), in such a way that constant information is conveyed in parallel with the given vehicle.

3. The wall element according to any one of the preceding claims, **characterised in that** the light source (8, 9, 13 - 30) is an LED.

4. The wall element according to any one of the preceding claims, **characterised in that** the light source (8, 9, 13 - 30) has a horizontal extension over at least 50% of the length of the wall element (4).

5. The wall element according to any one of the preceding claims, **characterised in that** the wall element (4) comprises light sources (13 - 30) for at least three different colours.

6. The wall element according to claim 5, **characterised in that** the wall element (4) comprises at least one colour-switchable light source (8 - 10, 13 - 30).

7. The wall element according to any one of the preceding claims, **characterised in that** a large-area light source with a multiplicity of LED light elements is assigned to the wall element, which are provided and configured so as to be controlled individually.

8. The wall element according to any one of the preceding claims, **characterised in that** the wall element (4) is provided and designed for incorporation in a traffic control system.

9. A noise-protection wall (1) for reducing sound emissions along traffic routes, with vertically erected posts (2) and wall fields (3) arranged between the posts (2),
**characterised in that**
each wall field (3) comprises at least one wall element (4) according to any one of the preceding claims.

## Revendications

1. Élément de paroi (4) destiné à une paroi antibruit (1), l'élément de paroi (4) comportant deux surfaces opposées, dont un côté peut être placé en face de sources sonores potentielles et ledit côté comporte au moins une tôle perforée (6) et au moins une source lumineuse (8, 9, 13 à 30), le côté pouvant être placé en face de sources sonores potentielles de l'élément de paroi (4) étant majoritairement revêtu de la tôle perforée (6) et l'au moins une source lumineuse (8, 9, 13 à 30) étant placée derrière la tôle perforée (6), à l'intérieur de l'élément de paroi (4), de sorte que la lumière de l'au moins une source lumineuse (8, 9, 13 à 30) puisse être émise vers l'extérieur à travers les perforations de la tôle perforée (6),
**caractérisé**
**en ce que** l'élément de paroi (4) comporte au moins deux sources lumineuses (8, 9) superposées, s'étendant à l'horizontale, qui sont écartées l'une de l'autre,
**en ce qu'**à l'élément de paroi (4) est associé un dispositif indicateur de vitesse, destiné à mesurer la vitesse de véhicules dans la zone de l'élément de paroi (4), et
**en ce qu'**à l'élément de paroi (4) est associé un dispositif de commande, qui commande des sources lumineuses (8 à 10, 13 à 30) de l'élément de paroi (4) en dépendance de la vitesse respectivement mesurée de véhicules dans la zone de l'élément de parois (4), conjointement à des sources lumineuses (8 à 10, 13 à 30) d'autres éléments de paroi (4) et/ou en dépendance par ailleurs de sources lumineuses (8 à 10, 13 à 30) d'autres éléments de paroi (4).

2. Élément de paroi selon la revendication 1, **caractérisé en ce que** le dispositif de commande assure la commande des sources lumineuses (8, 9, 13 à 30) des éléments de paroi (4) en dépendance de la vitesse respectivement mesurée de véhicules dans la zone de l'élément de paroi (4), de sorte qu'une information constante soit suivie au véhicule respectif.

3. Élément de paroi selon l'une quelconque des revendications précédentes, **caractérisé en ce que** la source lumineuse (8, 9, 13 à 30) est une LED.

4. Élément de paroi selon l'une quelconque des revendications précédentes, **caractérisé en ce que** la source lumineuse (8, 9, 13 à 30) présente une extension horizontale sur au moins 50 % de la longueur de l'élément de paroi (4).

5. Élément de paroi selon l'une quelconque des revendications précédentes, **caractérisé en ce que** l'élément de paroi (4) comporte des sources lumineuses (13 - 30) pour au moins trois couleurs différentes.

6. Élément de paroi selon la revendication 5, **caractérisé en ce que** l'élément de paroi (4) comporte au moins une source lumineuse (8 à 10, 13 à 30) à couleurs commutables.

7. Élément de paroi selon l'une quelconque des revendications précédentes, **caractérisé en ce qu'**à l'élément de paroi est associée une source lumineuse à grande surface, pourvue d'une pluralité d'éléments lumineux à LED qui sont prévus et conçues pour être activés individuellement.

8. Élément de paroi selon l'une quelconque des revendications précédentes, **caractérisé en ce que** l'élément de paroi (4) est prévu et conçu pour être intégré dans un système de gestion du trafic.

9. Paroi antibruit (1), destinée à réduire les émissions sonores le long de trajets de circulation, pourvue de piliers (2) placés debout à la verticale et de panneaux de paroi (3) placés entre les piliers (2), **caractérisé**
**en ce que** chaque panneau de paroi (3) comporte au moins un élément de paroi (4) selon l'une quelconque des revendications précédentes.
